# EUROPÄISCHE PATENTSCHRIFT

(11) **EP 0 944 938 B1**
(45) Veröffentlichungstag und Bekanntmachung des Hinweises auf die Patenterteilung: **08.05.2002**
(21) Anmeldenummer: 96943938.9
(22) Anmeldetag: 12.12.1996
(51) Int. Cl.: H01R 43/06, H01R 39/06

(54) **KOMMUTATOR MIT ARMIERUNGSRING**
COMMUTATOR WITH REINFORCING RING
COMMUTATEUR MUNI D'UNE BAGUE D'ARMATURE

(43) Veröffentlichungstag der Anmeldung: 29.09.1999
(73) Patentinhaber: COMTRADE HANDELSGESELLSCHAFT mbH, 9020 Klagenfurt (AT)
(72) Erfinder: POTOCNIK, Joze, 65280 Idrija (SI); CERIN, Ivan, 65280 Idrija (SI)
(74) Vertreter: Grättinger & Partner (GbR)
(86) Internationale Anmeldenummer: EP9605576
(87) Internationale Veröffentlichungsnummer: WO9826478

(56) Entgegenhaltungen:
- WO-A-95/22184
- DE-A- 4 302 759
- GB-A- 902 557
- US-A- 4 056 882

## Beschreibung

Die Erfindung betrifft einen Kommutator gemäß dem Oberbegriff des Anspruchs 1 mit in Preßstoff eingebetteten Kupfersegmenten, die in mindestens einer Aufnahme einen koaxial zur Kommutatorrotationsachse angeordneten Armierungsring aufnehmen, der aus einem Metallring sowie aus einem mit dem Metallring zusammengefügten Isolierring besteht. Des weiteren betrifft die Erfindung ein Verfahren gemäß dem Oberbegriff des Anspruchs 9 zur Herstellung eines derartigen Kommutators, bei dem ein aus Kupfersegmenten bestehender Körper mit mindestens einer Aufnahme für einen aus einem Metallring und einem Isolierring bestehenden Armierungsring hergestellt, der Armierungsring auf diese Aufnahme aufgebracht und der Kommutator anschließend mit Preßstoff vergossen wird.

Es sind verschiedene Ausführungen von Kommutatoren bekannt, die mit Glasfaser-Armierungsringen verstärkt sind. Trotz der großen Vorteile dieser Kommutatoren - zum Beispiel weist der Glasfaserring eine vorteilhafte Dehnungscharakteristik auf und läßt sich gut vor- bzw. verspannen, ferner lassen sich Glasfaserringe auf den Halteanker aus Kupfer direkt aufschieben, da die Armierungsringe zugleich elektrische Isolatoren sind - haben derartige Kommutatoren doch eine Schwäche gegenüber den mit Stahlringen armierten Kommutatoren. Diese Schwäche äußert sich bei der Anwendung dieser Kommutatoren für hochwärmebelastete Motoren oder bei Langzeitbetrieb unter hohen Temperatureinflüssen. Auch ist es möglich, daß es aufgrund irgendeinen Fehlers zu einer Wärmeüberbelastung kommt. Bei allen Wärmeüberbelastungen kann eine lokale Erweichung des Isolationsrings bzw. Glasfaserrings eintreten, wenn kostengünstige Harze verwendet werden. Dies hat zur Folge, daß sich die Kommutatorsegmente über die Toleranzwerte hinaus verschieben können, wodurch die Lebensdauer derartiger Kommutatoren beträchtlich vermindert ist.

Es sind daher bereits Kommutatoren vorgeschlagen worden, bei denen der Armierungsring aus mindestens einem im Querschnitt im wesentlichen rechteckförmigen Metallring besteht, der von einem im Querschnitt im wesentlichen rechteckförmigen Isolierring aufgenommen ist. Ein derartiger Kommutator ist beispielsweise aus der DE-A-4302759 bekannt. Diese Druckschrift offenbart einen Kommutator für einen Elektromotor mit fächerförmig am Umfang verteilten Kupferlamellen, die mit Hinterschneidungen aufweisenden Innenstegen in eienm isolierenden Träger aus einer Kunststoff-Preßmasse verankert sind. Dabei ist ein zumindest einen metallischen Spannring umfassender Armierungsring im Träger eingeschlossen, der die Innenstege an Fortsätzen im Bereich der Hinterschneidungen umgreift und zumindest auf seiner den Fortsätzen zugewandten Innenseite eine isolierende Zwischenlage aufweist. Dabei besteht die Zwischenlage aus einem dem Spannring schlüssig eingepaßten Stützring aus einem auch bei hohen Arbeitstemperaturen druckfesten und isolierenden Material.

Da zwischen Spannring und Stützring ein Preßsitz vorgegeben ist, wodurch der Spannring und der Stützring eine starre und feste Einheit als Armierungsring bilden, müssen beide Ringe vor ihrer Zusammensetzung mit hochgenauen Abmessungen und somit sehr. engen Fertigungstoleranzen hergestellt werden, damit sowohl immer die gleiche Preßkraft zwischen den beiden Ringen als auch eine entsprechende Paßgenauigkeit in den Hinterschneidungen sichergestellt werden kann. Hinzu kommt, daß in dem Fall, in dem der Stützring aus Glas besteht, eine Vorspannung zur Ermöglichung des Preßsitzes nur mit sehr großem Aufwand herstellbar ist. Ferner ist möglich, daß bei einer Ausführung mit Glasfaserring dieser bei einer hohen Temperatur erweicht werden kann, wenn preiswertes, nicht wärmebeständiges Hartz verwendet wird, was zumindest zu einer Beschädigung dieses aus dem Glasfaserring und einem Metallring bestehenden Armierungsringes führen kann. Des weiteren kann der zwischen der Nabe und dem Metallring angeordnete Isolationsring bzw Glasring in seinem in den Kommutator eingebauten Zustand nicht mehr vorgespannt werden.

Ein Kommutator der im Oberbegriff des Anspruchs 1 angegebenen Art ist aus der WO-A-95/22184 sowie der WO-A-95/22185 bekannt. Diese Veröffentlichungen befassen sich mit der Herstellung eines aus einem Metallring und einem Glasfaserring zusammengefügten Armierungsringes für Kommutatoren. Ein im Querschnitt rechteckförmiger Metallring wird dabei stirnseitig in einen zunächst im Querschnitt reckteckförmigen Glasfaserring eingepreßt; hierdurch verformt sich der Glasfaserring stufenförmig dergestalt, daß ein Überstandsbereich entsteht, der zum Metallring versetzt ist und an einer radialen Außenfläche des Metallrings anliegt, wodurch ein Zentrier- bzw. Flanschteil entsteht. Der gattungsbildende Stand der Technik wird dabei durch die Fig. 3 und 6 der WO-A-95/22184 bzw. die Fig. 3 und 7 der WO-A-95/22185 repräsentiert. Von Bedeutung ist dabei, daß der Zwischenraum zwischen dem Metallring und dem Halteanker der Kupfersegmente mit Preßstoff gefüllt ist. Anders als dies für den Stand der Technik nach der DE-A-43027159 zutrifft, drückt somit ein erster Teil der radialen Außenoberfläche der Halteanker über eine bei hohen Temperaturen druckfeste Zwischenschicht des Preßstoffes auf den Metallring des Armierungsringes.

Der vorliegenden Erfindung liegt die Aufgabe zugrunde, einen Kommutator der eingangs genannten Art anzugeben, der mit technisch einfachen Mitteln sowohl bei hohen Arbeitstemperaturen als auch bei hohen Drehzahlen eine weiter verbesserte Drehfestigkeit aufweist, gleichzeitig einfach herstellbar ist und auch noch die Vorteile des Dehnungsverhaltens des Isolationsringes ausnutzen kann. Der Erfindung liegt ferner die Aufgabe zugrunde, ein Verfahren der eingangs genannten Art anzugeben, das die Herstellung eines sowohl unter hohen Temperaturen als auch unter hohen Drehzahlen hinsichtlich seiner Drehfestigkeit weiter verbesserten Kommutators ermöglicht und gleichzeitig dessen Herstellungsprozeß extrem vereinfacht.

Diese Aufgabe wird bei einem Kommutator gemäß dem Oberbegriff des Anspruchs 1 sowie einem Herstellverfahren gemäß dem Oberbegriff des Anspruchs 9 dadurch gelöst, daß der Tragteil des Isolierringes einen geringeren Innendurchmesser aufweist als der Metallring und daß ein in axialer Richtung sich an den ersten Teil der radialen Außenoberfläche der Halteanker anschließender zweiter Teil den Tragteil des Isolierrings selbständig trägt.

Wesentlich für den erfindungsgemäßen Kommutator ist somit, daß der Tragteil des Isolierringes infolge seines gegenüber dem Metallring geringeren Innendurchmessers auf seinen gesamten axialen Erstreckung unmittelbar auf der radialen Außenoberfläche der Halteanker aufliegt. Auf diese Weise ergibt sich ein optimiertes mehrfaches Armierungssystem dergestalt, daß der Metallring und der Tragteil des Isolierringes positionsmäßig ideal getrennt sind; jeder Teil der radialen Außenoberfläche der Halteanker trägt von dem anderen Teil gänzlich unabhängig, jeder auf seiner axialen Höhe der Halteanker funktionsmäßig die Kraft, die aus der Wirkung der Zentrifugalkraft der Kupfersegmente hervorgeht. Hierdurch ergibt sich eine auch bei hohen Temperaturen und unter hohen Drehzahlen weiter verbesserte Drehfestigkeit des Kommutators; insbesondere ist die Gefahr, daß der Glasfaserring bei der Montage des Kommutators und/oder bei dessen Betrieb bricht, praktisch eliminiert.

Das Herstellverfahren gemäß der vorliegenden Erfindung nutzt die besonderes vorteilhafte Herstellweise des Armierungsrings durch stirnseitiges Zusammendrücken mindestens eines im Querschnitt im wesentlichen rechteckförmigen Metallringes mit einem zunächst im Querschnitt im wesentlichen rechteckförmigen Isolierring derart, daß der Isolierring in axialer Richtung von innen nach außen gesehen aus einem Tragteil sowie einem sich radial außen daran anschließenden und axial versetzten Zentrier- bzw. Flanschteil besteht, die beide einstückig miteinander ausgebildet sind und eine Stufenform dabei aufweisen, daß der Metallring derart in die Stufenform des Isolierrings eingepaßt ist, daß zumindest ein Teil der radialen Außenfläche des Metallringes an der radialen Innenfläche des Flanschteiles und eine Stirnfläche des Metallringes vollständig an einer Stirnfläche des Tragteiles anliegt.

Die erfindungsgemäßen Lösungen haben des weiteren den Vorteil, daß für den zusammengesetzten Ring nur ca. jeweils die Hälfte der sonst üblichen axialen Höhen des Isolierrings und des Stahl- bzw. Metallrings verwendet wird, was zu einer nicht unbeträchtlichen Materialeinsparung führt. Da sowohl der Metallring als auch der Isolierring doch mit relativ großen Abmessungstoleranzen gefertigt werden können, sind auch die Herstellungskosten für den Armierungsring drastisch gesenkt.

Eine besonders bevorzugte und kostengünstige Variante ist dadurch gegeben, daß der Isolierring ein Glasfaserring ist und trotzdem kostengünstige und somit nicht höchstwärmebzw. hitzebeständige Harze verwendet werden können.

Außer bei Plankommutatoren ist es notwendig, an beiden Stirnseiten des Kommutators eine derartige Armierung vorzusehen.

Ferner ist es von Vorteil, wenn nur der Tragteil des Isolierringes auf dem radial nach außen weisenden Teil der Halteanker unabhängig von dem Metallring vorgespannt ist. Dies kann beispielsweise dadurch verwirklicht werden, daß dieser nach außen weisende Bereich der radialen Außenoberfläche der Halteanker zur Rotationsachse geneigt ausgebildet ist.

Obwohl die vorangegangene Beschreibung im wesentlichen einen normalen Lamellenkommutator (Trommel- bzw. Walzenkommutator) betrifft, ist die Erfindung nicht auf einen derartigen Kommutator begrenzt. So ist es durchaus auch möglich, die erfindungsgemäße Lösung an einem Plankommutator anzuwenden, d.h. es kann der gleiche Armierungsring verwendet und in übereinstimmender Weise in die Aufnahme eingebettet werden.

Gemäß einer weiteren Ausführungsform ist es auch möglich, daß der Metallring ringscheibenförmig ausgebildet ist und eine sich koaxial erstreckende Nut aufweist, in welche der an dem Metallring anliegende Teil eingreift. Diese Weiterbildung ist besonders günstig bei Plankommutatoren. Denn durch diese Form des Metallringes ist ein Kippen des Plankommutators wirksam verhindert.

Auch hier ist es von Vorteil, wenn der Isolierring stufenförmig mit einem Tragteil und einem Flanschteil ausgebildet ist, wobei der Flanschteil axial versetzt in die Nut des Metallringes eingreift, der Raum zwischen der Innenumfangsfläche des Metallringes und den der Rotationsachse angrenzend angeordneten von Kupfersegementen mit Preßstoff gefüllt ist, die ein Teil des Isolierkörpers des Plankommutators ist.

Der Metallring ist sehr einfach herstellbar, indem er beispielsweise aus einem Blech ausgestanzt wird. Dies ist aufgrund der geringen axialen Höhe des Metallringes möglich. Der Metallring kann aber auch von einem Metallrohr abgelängt werden. Auch hier ist die vergleichsweise geringe axiale Höhe von Vorteil, da dadurch von einem Metallrohr mit gegebener Länge mehr Metallringe abgetrennt werden können.

Damit dieser Vorteil nicht verlorengeht, sondern sich noch weiter erhöht, wird bevorzugt der Isolierring als ein Glasfaserring hergestellt, der durch entsprechendese Wickeln von Glasfasern unter Zugabe von Kunstharz oder durch Abtrennen von einem Glasfaserrohr hergestellt wird.

Auch hier ist es möglich, ein Glasfaserrohr zu verwenden, das dann unter Ausbilden von Glasfaserringen mit geringer axialer Höhe abgelängt werden kann.

Dabei ist es aber auch möglich, daß der Metallring ringscheibenförmig ausgebildet wird und eine sich koaxial erstreckende Nut aufweist, in welche der an dem Metallring anliegende Teil beim Zusammendrücken eingreifen kann. Dabei weist der Querschnitt dieses Metallringes ein höheres Widerstandsmoment auf.

Obwohl eine Vielzahl von Möglichkeiten zur Herstellung dieser Nut vorhanden sind, ist es aus Kostengründen bevorzugt, die Nut in den Metallring einzustanzen derart, daß auf der entgegengesetzten Seite des Metallringes ein ringförmiger Fortsatz entsteht.

Ein weiterer Vorteil des erfindungsgemäßen Kommutators liegt darin, daß der Armierungsring auf beiden Ringseiten direkt an die Kupfersegmente angelehnt werden kann. Das ermöglicht es, den Armierungsring in die Nuten der Kupfersegmente direkt einzuschlagen bzw. im Falle eines Plankommutators auf den Sitz zu schieben, wobei der Armierungsring sich an die Kupfersegmente anlegt und die Kupfersegmente dadurch in genaue radiale Stellungen ausgerichtet werden können.

Ein zusätzlicher Vorteil dieses erfindungsgemäßen Kommutators besteht darin, daß nur der Tragteil des Isolierringes unabhängig vom Metallring vorgespannt ist.

Andere vorteilhafte Ausführungsformen der Erfindung sind in weiteren Unteransprüchen angegeben.

Im folgenden wird die Erfindung anhand bevorzugter Ausführugnsformen unter Bezugnahme auf die Zeichnungen näher erläutert. Es zeigen:
- Fig.1: einen Teilquerschnitt durch einen Kommutator mit einem Armierungsring gemäß einer ersten erfindungsgemäßen Ausführungsform;
- Fig.2: einen Teilquerschnitt durch einen Plankommutator mit dem gleichen in Fig.1 gezeigten Armierungsring; und
- Fig. 3: einen Teilquerschnitt eines Armierungsringes gem. einer zweiten Ausführungsform.

Die Fig.1 zeigt einen Teilquerschnitt durch einen Kommutator 10, dessen Kupfersegmente 26 in einem Preßstoff 12 eingegossen bzw. eingebettet sind und um eine Rotationsachse 14 im Betrieb des Kommutators 10 rotieren können.

Zur Erhöhung der Drehfestigkeit ist der Kommutator 10 mindestens an einer, bevorzugt an beiden Stirnseiten jeweils mit einem Armierungsring 16 versehen, der aus einem Metallring 18 und einem Isolierring 20 besteht. Dabei wird der Armierungsring 16 von einer in den Kupfersegmenten 26 vorhandenen Aufnahme 15 aufgenommen. Die Aufnahme 15 ist in dieser Ausführungsform nutförmig ausgebildet und wird von Hinterschneidungen in den einzelnen Kupfersegmenten 26 gebildet. Obwohl mehrere Ausführungsformen für einen derartigen Isolierring vorhanden sind, ist ein Glasfaserring 20 als Isolierring bevorzugt.

Das Kupfersegment 26 weist an seiner zur Rotationsachse 14 gerichteten Seite einen Halteanker 28 auf, der ein Teil der Aufnahme 15 für den Armierungsring 16 bildet.

Wie aus der Fig.1 erkennbar, ist der Glasfaserring 20 derart stufenförmig aufgebaut, daß er einen Tragteil 22 aufweist, der sowohl an der radialen Außenseite des Halteankers 28 anliegt, als auch an der Basis der Aufnahme 15 anliegen kann. Im gezeigten Beispiel von Fig.1 liegt der Tragteil 22 nur an der radialen Außenseite des Halteankers 28 an.

An den Tragteil 22 schließt sich ein Zentrier- bzw. Flanschteil 24 des Glasfaserrings 20 an derart, daß dieser Flanschteil 24 axial zum Tragteil 22 versetzt ist und somit eine Stufenform aufweist. Ferner liegt die radiale Außenseite des Flanschteils 24 an der radial nach innen gerichteten Oberfläche des Kupfersegmentes 26 an.

In der aus dem Tragteil 22 und dem Flanschteil 24 gebildeten Stufe ist der Metallring 18 derart aufgenommen, daß seine radiale Außenoberfläche teilweise an dem Flanschteil 24 anliegt, während seine axial nach innen gerichtete Stirnoberfläche vollständig an dem Tragteil 22 anliegt. Da zwischen der radialen Innenoberfläche des Metallringes 18 und der radialen Außenoberfläche des Halteankers 28 ein Raum gebildet ist, kann dieser mit einer Zwischenschicht 30 aus Preßstoff 12 ausgefüllt werden.

Wie in der Fig.1 gezeigt, bildet die axiale Außenoberfläche des Halteankers 28 von außen nach innen gesehen einen ersten Teil a, über den der Halteanker 28 mittels der bei hohen Temperaturen druckfesten Zwischenschicht 30 des Preßstoffes 12 auf den Metallring 18 drückt, während ein sich innen daran anschließender zweiter Teil b im wesentlichen an der radialen Innenoberfläche des Tragteils 22 anliegt.

In der Fig.2 ist ein Teilquerschnitt eines Plankommutators 110 dargestellt, der eine zweite Ausführungsform der Erfindung bildet, allerdings den in Fig.1 gezeigten Armierungsring verwendet. In der Fig.2 wurden die mit der in Fig.1 gezeigten Ausführungsform gleichen Teile mit der gleichen, allerdings um 100 erhöhten Bezugszahl bezeichnet, um das Verständnis zu erleichtern.

Der in Fig.2 gezeigte Plankommutator 110 besteht aus im Querschnitt L-förmigen Kupfersegmenten 126, wobei die Bürstenlauffläche senkrecht zu einer Rotationsachse 114 des Plankommutators 110 verläuft. Parallel zur Rotationsachse 114 verlaufen Halteanker 128 der Kupferlamellen 126, die zusammen eine Aufnahme 115 für einen Armierungsring 116 bilden.

Der Armierungsring 116 wird aus einem Isolierring 120 und einem Metallring 118 gebildet. Dabei besteht auch in diesem Beispiel der Isolierring 120 aus einem Glasfaserring.

Wiederum besteht der Glasfasserring 120 aus einem Tragteil 122, der sowohl an der nach innen gerichteten Oberfläche des Halteankers 128, als auch an der der Bürstenlauffläche abgewandten Oberfläche des Kupfersegments 126 anliegt.

Ähnlich wie bei Fig.1 ist auch bei dem Glasfaserring 120 von Fig.2 ein Zentrier- bzw. Flanschteil 124 axial derart versetzt, daß der Glasfaserring 120 eine Stufe zur Aufnahme eines Metallringes 118 bildet.

Auch hier werden wieder ein erster Teil a und auch ein zweiter Teil b, die den gleichen Bereichen von Fig.1 entsprechen, gebildet, über die die Zentrifugalkraft der Halteanker 128 auf den Metallring 118 bzw. den Glasfaserring 120 übertragen wird. Außerdem ist der Plankommutator 110 mit Preßstoff 112 vergossen bzw. verpreßt.

In der Fig.3 ist eine weitere Ausführungsform eines erfindungsgemäßen Kommutators, hier Plankommutators 210, dargestellt, der in einer Aufnahme 215 einen Armierungsring 216 aufweist. Ferner werden die gleichen, allerdings um 100 erhöhten Bezugszahlen von Fig.2 verwendet.

Im Unterschied zu den Metallringen 18 und 118 der Fig.1 und 2 weist der Metallring 218 der dritten Ausführungsform eine dahin geänderte Form auf, daß er ringscheibenförmig ausgebildet ist und eine sich koaxial zur Rotationsachse 214 erstreckende und zur Bürstenlauffläche gerichtete Nut 234 aufweist, in welche ein Teil eines Zentrier- bzw. Flanschteiles 224 eines Isolierringes 220 eingreift.

Aus dieser Fig.3 ist erkennbar, daß der Metallring 218 einen der Nut 234 entgegengesetzten Fortsatz 236 aufweist, der ein Kippen des Plankommutators 210 verhindert.

Ähnlich wie bei der Fig.1 ist auch bei den Ausführungsformen der Fig.2 und 3 jeweils eine bei hohen Temperaturen druckfeste Zwischenschicht 130 und 230 gebildet, die aus dem Preßstoff 112 bzw. 212 besteht.

Aus der Fig.3 ist gut erkennbar, daß sich an dem Tragteil 222 stufenförmig axial versetzt der Flanschteil 224 anschließt, dessen überkragender Bereich in die Nut 234 eingreift. Der sich radial außen an den Flanschteil 224 anschließende Abschnitt des Metallringes 218 dient zur zusätzlichen Abstützung der die Bürstenlauffläche bildenden Abschnitte der Kupfersegmente 226. Zudem erhöht sich dadurch die Oberfläche, an die die Preßstoff212 anhaften kann.

Im folgenden wird das erfindungsgemäße Verfahren zur Herstellung dieser Kommutatoren 10, 110 und 210 beschrieben. Bei dieser Herstellung wird ein aus Kupfersegmenten 26,126 und 226 bestehender Körper mit mindestens einem Sitz für einen aus einem Metallring 18,118 und 218 und einem Isolierring 20,120 und 220 bestehenden Armierungsring 16,116 und 216 hergestellt. Anschließend wird der Armierungsring 16,116 und 216 auf diesen Sitz aufgebracht und der Kommutator 10,110 und 210 daraufhin mit Preßstoff 12,112 und 212 vergossen bzw. verpreßt.

Dabei wird der Armierungsring 16,116 und 216 hergestellt durch stirnseitiges Zusammendrücken mindestens eines im Querschnitt im wesentlichen rechteckförmigen Metallringes 18,118 und 218 mit dem im Querschnitt im wesentlichen rechteckförmigen Isolierring 20,120 und 220. Dies geschieht dabei so, daß mindestens ein Flanschteil 24,124 und 224 des Isolierringes 20,120 und 220 in axialer Richtung des Kommutators 10,110 und 210 von innen nach außen verschoben wird und den Metallring 18,118 bzw. 218 an seiner radialen Außenoberfläche umfaßt bzw. in die Nut 234 eingreift.

Die Herstellung des Metallringes wird dabei bevorzugt so durchgeführt, daß aus einem Blech ein entsprechender Metallring 18,118 ausgestanzt wird. Dies ist dadurch möglich, da die axiale Höhe der Metallringe 18,118 und 218 vergleichsweise gering ist. Ferner kann der Metallring 18,118 und 218 auch von einem Metallrohr abgelängt werden, wobei aufgrund der geringen axialen Höhe vergleichweise mehr Metallringe 18,118 und 218 von einem Rohr gegebener Länge abgetrennt werden können.

Auch die Herstellung des Isolierringes ist sehr einfach, insbesondere wenn als Isolierring ein Glasfaserring 20,120 und 220 verwandt wird. Dieser Glasfaserring 20,120 und 220 kann entweder durch entsprechendes Wickeln von Glasfasern unter Zuführung von Kunstharz oder aber durch Abtrennen eines entsprechenden Stückes von einem Glasfaserrohr hergestellt werden, wobei auch hier aufgrund der geringen axialen Höhe mehr Glasfaserringe von dem Glasfaserrohr mit gegebener Länge abgetrennt werden können.

Die Herstellung des Armierungsringes 16,116 und 216 geschieht durch einfaches Zusammenpressen der vorher mit den entsprechendne Stirnseiten zusammengelegten Ringe, ohne jegliche axiale Spannung dabei auszuüben. Die beiden Ringe werden lediglich axial relativ zueinander bewegt, wobei der entsprechende Flanschteil 24,124 bzw. 224 von dem ehemals rechteckförmigen Querschnitt des Glasfaserrings 20,120 bzw. 220 scherweise relativ zu dem Metallring 18,118 bzw. 218 verschoben wird.

## Patentansprüche

1. Kommutator (10; 110; 210) mit in Preßstoff (12; 112; 212) eingebettenen Kupfersegmenten (26; 126; 226), die in mindestens einer Aufnahme (15; 115; 215) einen koaxial zur Kommutatorrotationsachse (14; 114; 214) angeordneten Armierungsring (16; 116; 216) aufnehmen, der aus einem Metallring (18; 118; 218) sowie aus einem mit dem Metallring (18; 118; 218) zusammengefügten Isolierring (20; 120; 220) besteht, wobei der stufenförmig ausgebildete Isolierring (20; 120; 220) aus einem Tragteil(22; 122; 222) sowie einem sich radial außen daran anschließenden und axial versetzten Zentrier- bzw. Flanschteil (24; 124; 224) besteht, die beide einstückig miteinander ausgebildet sind, und wobei ferner der Metallring (18; 118; 218) derart in die Stufenform des Isolierrings (20; 120; 220) eingepaßt ist, daß ein Teil einer radialen Außenfläche des Metallrings (18; 118; 218) an der radialen Innenfläche des Flanschteiles (24; 124; 224) und eine Stirnfläche des Metallringes(18; 118; 218) an einer Stirnfläche des Tragteiles (22; 112; 222) anliegt, wodurch der Armierungsring (16; 116; 216) ein mehrfaches Armierungssystem bildet derart, daß der Metallring (18; 118; 218) und der Tragteil (22; 122; 222) des Isolierrings (20; 120; 220) positionsmäßig getrennt sind und voneinander unabhängig, jeder auf seiner axialen Höhe von Halteankern (28; 128; 228) funktionsmäßig die Kraft trägt, die aus der Wirkung der Zentrifugalkraft der Kupfersegmente (26; 126; 226) hervorgeht, wobei in axialer Richtung ein erster Teil (a) der radialen Außenoberfläche der Halteanker (28; 128; 228) über eine bei hohen Temperaturen druckfeste Zwischenschicht (30; 130; 230) des Preßstoffes (12; 112; 212) auf den Metallring (18; 118; 218) drückt,
**dadurch gekennzeichnet,**
**daß** der Tragteil (22; 12; 222) des Isolierringes (20; 120; 220) einen geringeren Innendurchmesser aufweist als der Metallring (18; 118; 218) und daß ein in axialer Richtung sich an den ersten Teil (a) der radialen Außenoberfläche der Halteanker (28; 128; 228) anschließender zweiter Teil (b) den Tragteil (22; 122; 222) des Isolierrings (20; 120; 220) selbständig trägt.

2. Kommutator (10; 110; 210) nach Anspruch 1,
**dadurch gekennzeichnet,**
**daß** der Kommutator ein Plankommutator (110; 210) ist.

3. Kommutator (210) nach Anspruch 2,
**dadurch gekennzeichnet,**
**daß** der Metallring (218) ringscheibenförmig ausgebildet ist und eine sich koaxial erstreckende Nut (234) aufweist, in welche der an dem Metallring (218) anliegende Flanschteil (224) eingreift, und daß auf der der Nut (234) entgegengesetzten Seite des Metallringes (218) ein ringförmiger Fortsatz (236) ausgebildet ist.

4. Kommutator (10) nach Anspruch 1,
**dadurch gekennzeichnet,**
**daß** er als Walzenkommutator ausgebildet ist, wobei zwei Armierungsringe (16) vorgesehen sind, von denen jeder in einer stirnseitigen Aufnahme (15) angeordnet ist.

5. Kommutator nach Anspruch 4,
**dadurch gekennzeichnet,**
**daß** in axialer Richtung gestehen die Tragteile (22) der Isolierringe (20) innen und die Zentrier- bzw. Flanschteile (24) außen angeordnet sind.

6. Kommutator (10; 110; 210) nach mindestens einem der vorstehenden Ansprüche,
**dadurch gekennzeichnet,**
**daß** zur Bildung des Armierungsringes (16; 116; 216) der Metallring (18; 118; 218) und der Isolierring (20; 120; 220) durch axiales Verschieben des Metallringes in den ursprünglich einen rechteckigen Querschnitt aufweisenden Isolierring hinein unter Bildung des Zentrier- bzw. Flanschteiles (24; 124; 224) zusammengefügt sind.

7. Kommutator (10; 110; 220) nach mindestens einem der vorstehenden Ansprüche,
**dadurch gekennzeichnet,**
**daß** nur der Tragteil (22; 122; 222) des Isolierringes (20; 120; 220) auf dem radial nach außen weisenden Teil der Halteanker (28; 128; 228) unabhängig von dem Metallring (18; 118; 218) vorgespannt ist.

8. Kommutator (10; 110; 210) nach mindestens einem der Ansprüche 1 bis 7,
**dadurch gekennzeichnet,**
**daß** der Isolierring ein Glasfaserring (20; 120; 220) ist.

9. Verfahren zur Herstellung eines Kommutators (10; 110; 210) gemäß Anspruch 1 oder 2, bei dem ein aus Kupfersegmenten (26; 126; 226) bestehender Körper mit mindestens einer Aufnahme (15; 116; 215) für einen aus einem Metallring (18; 118; 218) und einem Isolierring (20; 120; 220) bestehenden Armierungsring (16; 116; 216) hergestellt, der Armierungsring (16; 116; 216) auf diese Aufnahme (15; 115; 215) aufgebracht und der Kommutator (10; 110; 210) anschließend mit Preßstoff (12; 112; 212) vergossen wird, wobei der Armierungsring (16; 116; 216) hergestellt wird durch stirnseitiges Zusammendrücken mindestens eines Metallringes (18; 118; 218) mit einem im Qurschnitt im wesentlichen rechteckförmigen Isolierring (20; 120; 220) derart, daß der stufenförmig ausgebildete Isolierring (20; 120; 220) aus einem Tragteil (22; 122; 222) sowie einem sich radial außen daran anschließenden und axial versetzten Zentrier- bzw. Flanschteil (24; 124; 224) besteht, die beide einstückig miteinander ausgebildet sind, und wobei ferner der Metallring (18; 118; 218) derart in die Stufenform des Isolierrings (20; 120; 220) eingepaßt ist, daß ein Teil einer radialen Außenfläche des Metallringes (18; 118; 218) an der radialen Innenfläche des Flanschteiles (24; 124; 224) und eine Stirnfläche des Metallringes (18; 118; 218) an einer Stirnfläche des Tragteiles (22; 122; 224) anliegt, wodurch der Armierungsring (16; 116; 216) ein mehrfaches Armierungssystem bildet derart, daß der Metallring (18; 118; 218) und der Tragteil (22; 122; 222) des Isolierrings (20; 120; 220) positionsmäßig getrennt sind und voneinander unabhängig, jeder auf seiner axialen Höhe von Halteankern (28; 128; 228) funktionsmäßig die Kraft tragen, die aus der Wirkung der Zentrifugalkraft der Kupfersegmente (26; 126; 226) hervorgeht, wobei in axialer Richtung ein erster Teil (1) der radialen Außenoberfläche der Halteanker (28; 128; 228) über eine bei hohen Temperaturen druckfeste Zwischenschicht (30; 130; 230) des Preßstoffes (12; 112; 212) auf den Metallring (18; 118; 218) drückt,
**dadurch gekennzeichnet,**
**daß** der Tragteil (22; 12; 222) des Isolierringes (20; 120; 220) einen geringeren Innendurchmesser aufweist als der Metallring (18; 118; 218) und daß ein in axialer Richtung sich an den ersten Teil (a) der radialen Außenoberfläche der Halteanker (28; 128; 228) schließender zweiter Teil (b) den Tragteil (22; 122; 222) des Isolierrings (20; 120; 220) selbständig trägt.

10. Verfahren zur Herstellung eines Kommutators (10; 110; 210) nach Anspruch 9,
**dadurch gekennzeichnet,**
**daß** der Metallring (18; 118; 218) aus Blech ausgestanzt oder von einem Metallrohr abgetrennt wird.

11. Verfahren zur Herstellung eines Kommutators (10; 110) nach Anspruch 9 oder 10,
**dadurch gekennzeichnet,**
**daß** der Isolierring ein Glasfaserring (20; 120; 220) ist, der durch entsprechendes Wickeln von Glasfasern unter Zuführung von Kunstharz oder durch Abtrennen von einem Glasfaserrohr hergestellt wird.

12. Verfahren zur Herstellung eines Kommutators (210) nach einem der Ansprüche 9 bis 11, wobei der Kommutator ein Plankommutator (210) ist,
**dadurch gekennzeichnet,**
**daß** der Metallring (218) ringscheibenförmig ausgebildet wird und eine sich koaxial erstreckende Nut (234) aufweist, in welche der an dem Metallring (218) anliegende Teil (224) beim Zusammendrücken eingreifen kann, wobei die Nut (234) in den Metallring (218) eingestanzt wird derart, daß dabei auf der entgegengesetzten Seite des Metallringes (218) ein ringförmiger Fortsatz (236) entsteht.

13. Verfahren zur Herstellung eines Kommutators (212) nach Anspruch 12,
**dadurch gekennzeichnet,**
**daß** der Isolierring (220) beim Zusammendrücken stufenförmig mit einem Tragteil (222) und bei einem Flanschteil (224) ausgebildet wird, wobei der Flanschteil (224) axial versetzt in die Nut (234) des Metallringes (218) eingreift, und daß der Raum zwischen der Innenumfangsfläche des Metallringes (218) und den der Rotationsachse (214) angrenzend angeordneten Schenkeln (128; 228) von Kupfersegmenten (226) anschließend mit Preßstoff (212) gefüllt wird, die ein Teil des Isolierkörpers des Plankommutators (210) ist.

14. Verfahren zur Herstellung eines Kommutators (10; 110; 210) nach einem der Ansprüche 9 bis 13,
**dadurch gekennzeichnet,**
**daß** nach dem Einsetzen des Armierungsringes (16, 116; 216) nur der Tragteil (22; 122; 222) des Isolierringes (20; 120; 220) auf dem radial nach außen weisenden Teil der Halteanker (28; 128; 228) unabhängig von dem Metallring (18; 118; 218) vorgespannt ist.

## Claims

1. Commutator (10; 110; 120) with copper segments (26; 126; 226) embedded in moulded material (12; 112; 212) which hold a reinforcing ring (16; 116; 216), consisting of a metal ring (18; 118; 218) and an insulating ring (20; 120; 220) fused with the metal ring (18; 118; 218) arranged coaxially to the commutator rotation axis (14; 114; 214), in at least one location (15; 115; 215), the stepped insulating ring (20; 120; 220) consisting of a carrier part (22; 122; 222) and a radially adjacent and axially offset centering or a flange part (24; 124; 224), both being formed together in one part, the metal ring (18; 118; 218) being furthermore fitted in the stepped shape of the insulating ring (20; 120; 220) that part of the radial outer face of the metal ring (18; 118; 218) bearing on the radial inside face of the flange part (24; 124; 224) and an end face of the metal ring (18; 118; 218) on an end face of the carrier part (22, 112, 222), whereby the reinforcing ring (16; 116; 216) forms a multiple reinforcing system in which the metal ring (18; 118; 218) and the carrier part (22; 122; 222) of the insulating ring (20; 120; 220) are separated position-wise and independent of each other, each of them bearing the functional force produced by the effect of the centrifugal force of the copper segments (26; 126; 226) at its axial height of the holding armatures (28; 128; 228), whereby a first part (a) of the radial outer surface of the holding armatures (28; 128; 228) presses onto the metal ring (18; 118; 218) through the intermediate layer (30; 130; 230) of the moulded material (12; 112; 212) which is resistant to compression at high temperatures, **characterised in that** the carrier part (22; 12; 222) of the insulating ring (20; 120; 220) has a smaller inside diameter than the metal ring (18; 118; 218) and that a second part (b) of the radial outside surface of the holding armatures (28; 128; 228) adjoining in the axial direction carries the carrier part (22, 122; 222) of the insulating ring (20; 120; 220) on its own.

2. Commutator (10; 110; 210) according to Claim 1, **characterised in that** the commutator is a flat commutator (110; 210).

3. Commutator (210) according to Claim 2, **characterised in that** the metal ring (218) is annular and has a coaxially extending groove (234) into which the flange part (224) adjacent to the metal ring (218) engages and that an annular extension (236) is formed on the side of the metal ring (218) opposite to the grove (234).

4. Commutator (10) according to Claim 1, **characterised in that** it is designed as a barrel commutator wherein two reinforcing rings (16) are provided each of them arranged in an end locator (15).

5. Commutator according to Claim 4, **characterised in that** viewed in the axial direction, the carrier parts (22) of the insulating parts (20) are arranged inside and the centering or the flange parts (24) outside.

6. Commutator (10; 110; 210) according to at least one of the above Claims, **characterised in that** to form the reinforcing rings (16; 116; 216), the metal ring (18; 118; 218) and the insulating ring (20; 120; 220) are joined together by shifting the metal ring axially into the insulating ring with an originally rectangular cross section while forming the centering or flange part (24; 124; 224).

7. Commutator (10; 110; 220) according to at least one of the above Claims, **characterised in that** only the carrier part (22; 122; 222) of the insulating ring (20; 120; 220) is preloaded by the part of the holding armature (28; 128; 228) pointing radially to the outside, independent of the metal ring (18; 118; 218).

8. Commutator (10; 110; 210) according to at least one of the Claims 1 to 7, **characterised in that** the insulating ring is a fibreglass ring (20; 120; 220).

9. Method of producing a commutator (10; 110; 210) according to Claim 1 or 2 whereby a body consisting of copper segments (26; 126; 226) is made with at least one location (15; 115; 215) for a reinforcing ring (16; 116; 216) consisting of a metal ring (18; 118; 218) and an insulating ring (20; 120; 220), the reinforcing ring (16; 116; 216) being placed in this location (15; 115; 215) and the commutator (10; 110; 210) being subsequently poured over with the moulding material (12; 112; 212) and the reinforcing ring (16; 116; 216) being produced by compressing from the front face at least one metal ring (18; 118; 218) with an insulating ring (20; 120; 220) which has in the main a rectangular section in such a way that the stepped insulation ring (20; 120; 220) consists of a carrier part (22; 122; 222) and a radially adjoining to the outside and axially offset centering or flange part (24; 124; 224), the two being made in one piece with one another, the metal ring (18; 118; 218) furthermore matched to the stepped shape of the insulating ring (20; 120; 220) in such a way that part of a radial outside face of the metal ring (18; 118; 218) rests at the radial inside face of the flange part (24; 124; 224) and an end face of the metal ring (18; 118; 218) at an end face of the carrier part (22; 122; 224), whereby the reinforcing ring (16; 116; 226) forms a multiple reinforcing system in which the metal ring (18; 118; 218) and the carrier part (22; 122; 222) of the insulating ring (20; 120; 220) are separate position-wise and independent of each other, each functionally bearing at its axial height of the holding armatures (28; 128; 228) the force resulting from the effect of the centrifugal force of the copper segments (26; 126; 226), whereby a first part (1) of the radial outer surface of the holding armature (28; 128; 228) presses through an intermediate layer (30; 130; 230) of the moulding material (12; 112; 212) resistant to compression at high temperatures onto the metal ring (18; 118; 218), **characterised in that** the carrier part (22; 12; 222) of the insulating ring (20; 120; 220) has a smaller inside diameter than the metal ring (18; 118; 218) and that a second part (b) adjoining in axial direction the first part (a) of the radial outside surface of the holding armature (28; 128; 228) carries the carrier part (22; 122; 222) of the insulating ring (20; 120; 220) on its own.

10. Method of producing a commutator (10; 110; 210) according to Claim 9, **characterised in that** the metal ring (18; 118; 218) is punched from a metal plate or parted off from a metal tube.

11. Method of producing a commutator (10; 110) according to Claim 9 or 10, **characterised in that** the insulating ring is a fibreglass ring (20; 120; 220) made by appropriately winding glass fibres with the addition of synthetic resin or by parting off from a fibreglass tube.

12. Method of producing a commutator (210) according to one of the Claims 9 to 11, whereby the commutator is a flat commutator (210), **characterised in that** the metal ring (218) is annular and has a coaxial groove into which the part (224) bearing on the metal ring (218) can engage on compression, the groove (234) being stamped into the metal ring (218) in such a way that an annular continuation (236) is formed on the opposite side of the metal ring (218).

13. Method of producing a commutator (212) according to Claim 12, **characterised in that** the insulating ring (220) is given a stepped shape on compression with a carrier part (222) and at a flange part (224), whereby the flange part (224) engages into the groove (234) of the metal ring (218) with an offset and the space between the inside face of the metal ring (218) and the legs (128; 228) of the copper segments (226) adjoining the axis of rotation (214) are subsequently filled with moulding material (212) which is part of the insulating body of the flat commutator (210).

14. Method of producing a commutator (10; 110; 210) according to one of the Claims 9 to 13, **characterised in that**, after inserting the reinforcing ring (16, 116, 216), only the carrier part (22; 122; 222) of the insulating ring (20; 120; 220) on the part of the holding armatures (28; 128; 228) radially pointing to the outside is independently preloaded by the metal ring (18; 118; 218).

## Revendications

1. Collecteur (10; 110; 210) comprenant des segments de cuivre (26; 126; 226) noyés dans de la matière moulée (12; 112; 212) et recevant dans au moins un logement (15; 115; 215) une bague de renforcement (16; 116; 216) qui est disposée coaxialement à l'axe de rotation (14; 114; 214) du collecteur et se compose d'une bague métallique (18; 118; 218) ainsi que d'une bague isolante (20; 120; 220) réunie avec la bague métallique (18; 118; 218), la bague isolante (20; 120; 220) en forme de gradin étant composée d'une partie de support (22; 122; 222) ainsi que d'une partie de centrage ou de rebord (24; 124; 224) qui s'y raccorde radialement à l'extérieur avec décalage axial, les deux parties étant réalisées d'une pièce l'une avec l'autre, la bague métallique (18; 118; 218) étant par ailleurs ajustée dans la forme en gradin de la bague isolante (20; 120; 220) de telle manière qu'une partie d'une surface radialement extérieure de la bague métallique (18; 118; 218) soit appliquée contre la surface radialement intérieure de la partie de rebord (24; 124; 224) et une surface frontale de la bague métallique (18; 118; 218) soit appliquée contre une surface frontale de la partie de support (22; 122; 222), la bague de renforcement (16; 116; 216) formant ainsi un système de renforcement multiple de telle manière que la bague métallique (18; 118; 218) et la partie de support (22; 122; 222) de la bague isolante (20; 120; 220) se trouvent séparées du point de vue position et supportent indépendamment de l'autre chacun à sa hauteur axiale, par des nez d'ancrage (28; 128; 228), fonctionnellement la force résultant de l'effet de la force centrifuge sur les segments de cuivre (26; 126; 226), et que dans la direction axiale une première partie (a) de la surface radialement extérieure des nez d'ancrage (28; 128; 228) pousse, en passant par une couche intermédiaire (30; 130; 230) de la matière moulée (12; 112; 212), qui est résistante à la pression à des températures élevées, sur la bague métallique (18; 118; 218), **caractérisé par le fait que** la partie de support (22; 122; 222) de la bague isolante (20; 120; 220) présente un plus petit diamètre intérieur que la bague métallique (18; 118; 218) et qu'une deuxième partie (b) de la surface extérieure radiale des nez d'ancrage (28; 128; 228), qui se raccorde dans la direction axiale à la première partie (a), porte indépendamment la partie de support (22; 122; 222) de la bague isolante (20; 120; 220).

2. Collecteur (10; 110; 210) suivant la revendication 1, **caractérisé par le fait que** le collecteur est un collecteur plan (110; 210).

3. Collecteur (210) suivant la revendication 2, **caractérisé par le fait que** la bague métallique (218) est réalisée en forme de disque annulaire et présente une gorge (234) coaxiale dans laquelle pénètre la partie de rebord (224) appliquée contre la bague métallique (218), et qu'une saillie annulaire (236) est formée sur le côté de la bague métallique (218), opposé à la gorge (234).

4. Collecteur (10) suivant la revendication 1, **caractérisé par le fait qu'**il est réalisé sous forme de collecteur cylindrique avec deux bagues de renforcement (16) dont chacun est disposé dans un logement frontal (15).

5. Collecteur suivant la revendication 4, **caractérisé par le fait que** vues dans la direction axiale, les parties de support (22) des bagues isolantes (20) sont disposées à l'intérieur et les parties de centrage ou de rebord (24) à l'extérieur.

6. Collecteur (10; 110; 210) suivant au moins l'une des revendications précédentes, **caractérisé par le fait qu'**en vue de la formation de la bague de renforcement (16; 116; 216), la bague métallique (18; 118; 218) et la bague isolante (20; 120; 220) sont réunies par déplacement axial de la bague métallique dans la bague isolante présentant initialement une section rectangulaire, avec formation de la partie de centrage ou de rebord (24; 124; 224).

7. Collecteur (10; 110; 210) suivant au moins l'une des revendications précédentes, **caractérisé par le fait que** seule la partie de support (22; 122; 222) de la bague isolante (20; 120; 220) est précontrainte sur la partie des nez d'ancrage (28; 128; 228) tournée radialement vers l'extérieur, indépendamment de la bague métallique (18; 118; 228).

8. Collecteur (10; 110; 210) suivant au moins l'une des revendications 1 à 7, **caractérisé par le fait que** la bague isolante est une bague de fibres de verre (20; 120; 220).

9. Procédé pour la fabrication d'un collecteur (10; 110; 210) suivant la revendication 1 ou 2, selon lequel un corps constitué de segments de cuivre (26; 126; 226) est fabriqué avec au moins un logement (15; 115; 215) pour une bague de renforcement (16; 116; 216) composée d'une bague métallique (18; 118; 218) ainsi que d'une bague isolante (20; 120; 220), la bague de renforcement (16; 116; 216) est appliquée sur ce logement (15; 115; 215) et le collecteur (10; 110; 210) est ensuite enrobé de matière moulée (12; 112; 212), la bague de renforcement (16; 116; 216) étant réalisée par enfoncement frontal d'au moins une bague métallique (18; 118; 218) dans une bague isolante (20; 120; 220) de section essentiellement rectangulaire de manière à amener la bague isolante (20; 120; 220) en forme de gradin avec une partie de support (22; 122; 222) ainsi qu'une partie de centrage ou de rebord (24; 124; 224) qui s'y raccorde radialement à l'extérieur avec décalage axial, les deux parties étant réalisées d'une pièce l'une avec l'autre, la bague métallique (18; 118; 218) étant par ailleurs ajustée dans la forme en gradin de la bague isolante (20; 120; 220) de telle manière qu'une partie d'une surface radialement extérieure de la bague métallique (18; 118; 218) soit appliquée contre la surface radialement intérieure de la partie de rebord (24; 124; 224) et une surface frontale de la bague métallique (18; 118; 218) appliquée contre une surface frontale de la partie de support (22; 122; 222), la bague de renforcement (16; 116; 216) formant ainsi un système de renforcement multiple de telle manière que la bague métallique (18; 118; 218) et la partie de support (22; 122; 222) de la bague isolante (20; 120; 220) se trouvent séparées du point de vue position et supportent indépendamment l'un de l'autre chacun à sa hauteur axiale, par des nez d'ancrage (28; 128; 228), fonctionnellement la force résultant de l'effet de la force centrifugsur les segments de cuivre (26; 126; 226), et que dans la direction axiale, une première partie (a) de la surface radialement extérieure des nez d'ancrage (28; 128; 228) pousse, en passant par une couche intermédiaire (30; 130; 230) de la matière moulée (12; 112; 212), qui est résistante à la pression à des températures élevées, sur la bague métallique (18; 118; 218), **caractérisé par le fait que** la partie de support (22; 122; 222) de la bague isolante (20; 120; 220) présente un plus petit diamètre intérieur que la bague métallique (18; 118; 218) et qu'une deuxième partie (b) de la surface extérieure radiale des nez d'ancrage (28; 128; 228), qui se raccorde dans la direction axiale à la première partie (a), porte indépendamment la partie de support (22; 122; 222) de la bague isolante (20; 120; 220).

10. Procédé pour la fabrication d'un collecteur (10; 110; 210), suivant la revendication 9, **caractérisé par le fait que** la bague métallique (18; 118; 218) est découpé dans de la tôle ou est tronçonnée à partir d'un tube métallique.

11. Procédé pour la fabrication d'un collecteur (10; 110; 210), suivant la revendication 9 ou 10, **caractérisé par le fait que** la bague isomante est une bague de fibres de verre (20; 120; 220) fabriquée par bobinage de fibres de verre avec apport de résine synthétique ou par tronçonnage à partir d'un tube de fibres de verre.

12. Procédé pour la fabrication d'un collecteur (210), suivant l'une des revendication 9 à 11, le collecteur étant un collecteur plan (210), **caractérisé par le fait que** la bague métallique (218) est réalisée en forme de disque annulaire et présente une gorge (234) coaxiale dans laquelle peut pénétrer, lors de l'enfoncement, la partie de rebord (224) appliquée contre la bague métallique (218), la gorge (234) étant estampée dans la bague métallique (218) de telle manière qu'une saillie annulaire (236) soit formée sur le côté de la bague métallique (218), opposé à la gorge (234).

13. Procédé pour la fabrication d'un collecteur (210), suivant la revendication 12, **caractérisé par** le fait la bague isolante (220), lors de l'enfoncement, est conformée en gradin avec une partie de support (222) et une partie de rebord (224), la partie de rebord (224) s'engageant avec décalage axial dans la gorge (234) de la bague métallique (218), et que l'espace entre la surface périphérique intérieure de la bague métallique (218) et les ailes (128; 228) des segments de cuivre (226), disposées de façon contiguë à l'axe de rotation (214), est ensuite rempli de matière moulée (212) faisant partie du corps isolant du collecteur plan (210).

14. Procédé pour la fabrication d'un collecteur (10; 110; 210), suivant l'une des revendication 9 à 13, **caractérisé par le fait qu'**après insertion de la bague de renforcement (16; 116; 216), seule la partie de support (22; 122; 222) de la bague isolante (20; 120; 220) est précontrainte sur la partie des nez d'ancrage (28; 128; 228) tournée radialement vers l'extérieur, indépendamment de la bague métallique (18; 118; 218)
